# EUROPÄISCHE PATENTSCHRIFT

(11) **EP 0 045 870 B1**
(45) Veröffentlichungstag und Bekanntmachung des Hinweises auf die Patenterteilung: **29.05.1985**
(21) Anmeldenummer: 81105687.8
(22) Anmeldetag: 20.07.1981
(51) Int. Cl.: B65C 11/02

(54) **Handetikettiergerät**
Hand labeller
Dispositif à étiqueter portatif

(30) Priorität: 08.08.1980 DE 3030082; 10.04.1981 DE 3114674
(43) Veröffentlichungstag der Anmeldung: 17.02.1982
(73) Patentinhaber: Esselte Pendaflex Corporation, Garden City New York 11530 (US)
(72) Erfinder: Holland-Letz, Günter, D-6932 Hirschhorn / Neckar (DE)
(74) Vertreter: Leiser, Gottfried, Dipl.-Ing.

## Beschreibung

Die Erfindung bezieht sich auf ein Handetikettiergerät gemäß dem Oberbegriff des Patentanspruchs 1.

Aus der DE-A-2 241 128 ist ein Handetikettiergerät bekannt, das in einem verschwenkbar mit dem Gehäuse verbundenen Rahmen ein oder zwei Stempeldruckwerke enthält. Durch Verschwenken des Rahmens am Gerätegehäuse nach oben werden die Druckwerke zu Reinigungszwecken zugänglich. Die Verwendung eines Rotationsdruckwerkes ist bei einem solchen Gerät jedoch nicht ohne weiteres möglich, da nach dem Lösen der Antriebsverbindung, die sich beim Herausschwenken des Rahmens aus dem Gerät ergibt, eine Verdrehung des Rotationsdruckwerks möglich ist, so daß das Druckwerk beim anschließenden Zurückschwenken des Rahmens nicht mehr die vorherige Stellung einnimmt. Dies führt zu Fehlfunktionen des Geräts.

Der Erfindung liegt die Aufgabe zugrunde, ein mit einem Rotationsdruckwerk ausgestattetes Handetikettiergerät der eingangs geschilderten Art zu schaffen, bei dem das Problem einer auf ein unerwünschtes Verdrehen des Druckwerks bei gelöster Antriebsverbindung zurückzuführenden Fehlfunktion nicht auftritt.

Erfindungsgemäß wird dies mit den im Kennzeichen des Patentanspruchs 1 angegebenen Merkmalen erreicht. Die im erfindungsgemäßen Gerät angewendete Vorrichtung sorgt dafür, daß das Rotationsdruckwerk nach einem Herausschwenken des Rahmens beim anschließenden Zurückschwenken eine definierte Grundstellung einnimmt und Fehlfunktionen infolge eines falschen Eingriffs der Antriebsverbindung nicht vorkommen können.

Vorteilhafte Ausgestaltungen der Erfindung sind in den Unteransprüchen gekennzeichnet.

Die Erfindung wird nun anhand der Zeichnung beispielsweise erläutert. Es zeigt
Fig. 1 eine Seitenansicht des erfindungsgemäßen Handetikettiergeräts, in der das Druckwerk mit seinem Rahmen die Betriebsstellung einnimmt,
Fig. 2 eine Seitenansicht des erfindungsgemäßen Handetikettiergeräts, bei der das Druckwerk und sein Rahmen aus dem Gehäuse herausgeschwenkt sind, und
Fig. 3 einen schematischen Schnitt längs der Linie 111 in Fig. 1.

Das in Fig. 1 dargestellte Handetikettiergerät enthält ein Gehäuse 1, an dem ein Griff 2 angebracht ist. Unterhalb des Griffs 2 befindet sich ein Bedienungshebel 3, der zur Betätigung des Geräts von Hand gegen den Griff 2 gezogen werden kann; der Bedienungshebel 3 dreht sich dabei um die Achse 4. Im Innern des Gehäuses 1 ist ein Antriebszahnrad 5 drehbar gelagert, das nur schematisch mit gestrichelten Linien dargestellt ist. Dieses Antriebszahnrad 5 wird über eine nicht dargestellte Antriebsverbindung vom Bedienungshebel 3 gedreht, wenn dieser gegen den Griff 2 gezogen wird. Wenn der Bedienungshebel 3 losgelassen wird, kehrt er unter der Einwirkung einer nicht dargestellten Feder wieder in seine Ausgangslage von Fig. 1 zurück, wobei er das Antriebszahnrad 5 in der entgegengesetzten Richtung dreht.

Das Antriebszahnrad 5 steht mit einem ebenfalls nur schematisch dargestellten Zahnsegment 6 in Eingriff, das drehfest mit einem Druckwerk 7 verbunden ist. Das Druckwerk 7 ist um eine Achse 8 drehbar gelagert. Wenn sich also das Antriebszahnrad 5 dreht, dreht sich aufgrund seines Eingriffs mit dem Zahnsegment 6 auch das Druckwerk 7 um die Achse 8. Am Umfang des Druckwerks 7 liegen Zähne eines ebenfalls nur schematisch dargestellten Zahnrads 9, das ein an einer Druckwalze 10 angebrachtes weiteres Zahnrad 11 kämmt.

An der Geräteoberseite befindet sich ein Schacht 12 zur Aufnahme einer Vorratsrolle 13 eines mit Selbstklebeetiketten 14 versehenen Trägerbandes 15. An die Unterkante des Schachts 12 ist ein Kurvenkörper 16 angeformt, dessen Zweck noch erläutert wird. Der Schacht 12 kann um eine fest mit dem Gehäuse 1 verbundene Achse 17 aus der in Fig. 1 dargestellten Stellung in die in Fig. 2 dargestellte Stellung nach oben geschwenkt werden. In der in Fig. 1 dargestellten Stellung wird der Schacht 12 mittels einer Einrastvorrichtung 18 festgehalten.

Wie aus Fig. 1 zu erkennen ist, verläuft das Trägerband 15 mit den daran haftenden Selbstklebeetiketten 14 von der Vorratsrolle 13 aus nach unten, und es wird zwischen dem Druckwerk 7 und der Druckwalze 10 hindurch zu einer Spendkante 19 geführt, an der sich die Selbstklebeetiketten 14 aufgrund der starken Abknikkung des Trägerbandes 15 von diesem ablösen. In Fig. 1 ist ein vom Trägerband 15 abgelöstes Selbstklebeetikett 14 dargestellt, das sich in einer Spendstellung unterhalb einer um eine Achse 20 drehbaren Anpreßwalze 21 befindet.

Eine nicht dargestellte Transportvorrichtung sorgt dafür, daß während eines Arbeitszyklus, also während des Schwenkens des Bedienungshebels 3 gegen den Griff 2 und der Rückkehr des Bedienungshebels in die in Fig. 1 dargestellte Ausgangslage, das Trägerband 15 so bewegt wird, daß ein Selbstklebeetikett 14 vom Druckwerk 7 bedruckt und dann in die in Fig. 1 dargestellte Spendstellung unterhalb der Anpreßwalze 21 gebrachtwird.

Das Druckwerk 7 ist in einem Rahmen 22 angebracht, der um die Achse 20 der Anpreßwalze 21 aus der Stellung von Fig. 1 in die Stellung von Fig. 2 aus dem Gehäuse herausgeschwenkt werden kann. Der Rahmen 22 besteht aus zwei Seitenteilen 23, von denen in den Seitenansichten der Fig. 1 und 2 natürlich nur eines zu erkennen ist. Zwischen den beiden Verbindungsteilen 23 erstreckt sich eine Verbindungsstange 24; auch die Achse 8 des Druckwerks 7 erstreckt sich zwischen den beiden Seitenteilen 23.

Die Verbindungsstange 24 bildet zusammen mit dem Kurvenkörper 16 am Schacht 12 eine Anpreßvorrichtung, die das Druckwerk 7 in der in Fig. 1 dargestellten Stellung festhält, wenn der Schacht 12 mittels der Einrastvorrichtung 18 in der Stellung von Fig. 1 festgehalten ist. Der Kurvenkörper 16 ist so geformt, daß er in der Stellung von Fig. 1 eine nach unten gerichtete Kraft auf die Verbindungsstange 24 ausübt, so daß der Rahmen 22 mit dem Druckwerk 7 spielfrei festgehalten wird, während er nach Verschwenken des Schachts 12 um die Achse 17 in die in Fig. 2 dargestellte Stellung außerhalb des Kreisbogens liegt, den die Verbindungsstange 24 beschreibt, wenn der Rahmen 22 um die Achse 20 der Anpreßwalze 21 geschwenkt wird. Daher kann der Rahmen 22 mit dem Druckwerk 7 erst nach Schwenken des Schachts 12 in die in Fig. 2 dargestellte Stellung aus der Stellung von Fig. 1 in die Stellung von Fig. 2 bewegt werden. Die zum Antreiben des Druckwerks 7 vorgesehene Zahnradverbindung aus dem Zahnrad 5 und dem Zahnsegment 6 steht in der Stellung von Fig. 1 in Eingriff, während der Eingriff in der Stellung von Fig. 2 nicht vorhanden ist.

Zur Begrenzung des Schwenkwegs des Rahmens 22 aus dem Gehäuse 1 ist ein Federbügel 25 vorgesehen, der einen mit dem Rahmen 22 verbundenen Schenkel 26 und einen mit dem Gehäuse verbundenen Schenkel 27 aufweist.

Damit verhindert wird, daß sich das Druckwerk 7 dreht, während es mit dem Rahmen 22 aus dem Gehäuse 1 herausgeschwenkt ist, ist eine Sperrvorrichtung vorgesehen, die das Drehen des Druckwerks 7 um die Achse 8 in der Stellung von Fig. 2 verhindert. Diese Sperrvorrichtung enthält eine am Druckwerkumfang 7 angebrachte Nase 28 und eine Klinke 29, die von einer Feder 30 so belastet ist, daß sie sich in den Darstellungen von Fig. 1 und Fig. 2 im Uhrzeigersinn um eine Achse 31 zu drehen versucht. In der Stellung von Fig. 1 wird die Klinke 29 von einem fest mit dem Gehäuse verbundenen Stift 32 gegen die Wirkung der Feder 30 so weit zurückgedrückt, daß sie außerhalb des Wegs liegt, den die Nase 28 beschreibt, wenn sich das Druckwerk 7 dreht. Sobald der Rahmen 22 aus dem Gehäuse 1 herausgeschwenkt wird, dreht die Feder 30 die Klinke 29 in die in Fig. 2 dargestellte Stellung, in der die Nase 28 gegen die Klinke 29 stößt, so daß sich das Druckwerk 7 nicht um die Achse 8 drehen kann. Dadurch wird gewährleistet, daß die relative Lage des Zahnrads 5 und des Zahnsegments 6 beim Herausschwenken des Rahmens 22 aus dem Gehäuse 1 und beim Zurückschwenken nicht verändert wird.

Als Alternative zu der beschriebenen Ausführung der Sperrvorrichtung kann das Druckwerk 7 auch mittels einer nicht dargestellten Drehfeder in einer definierten Grundstellung gehalten werden, wenn das Druckwerk 7 aus dem Gehäuse 1 herausgeschwenkt ist. Auch mittels einer solchen Drehfeder kann verhindert werden, daß das Druckwerk 7 in der herausgeschwenkten Position unbeabsichtigterweise verdreht wird und beim Zurückschwenken eine Lage einnimmt, in der der richtige Eingriff des Zahnrads 5 und des Zahnsegments 6 nicht gewährleistet ist. Da die Drehfeder das Druckwerk 7 in der definierten Grundstellung hält, wird mit Sicherheit beim Zurückschwenken des Druckwerks 7 in das Gehäuse 1 die Zahnverbindung richtig in Eingriff gebracht.

Die Verwendung einer Drehfeder zum Halten des Druckwerks 7 in einer definierten Grundstellung hat auch noch den Vorteil, daß das Druckwerk 7 in der herausgeschwenkten Position gegen die Kraft der Feder so verdreht werden kann, daß die Drucktypen für Kontroll- und Reinigungszwecke leicht zugänglich werden.

Die mit einer Drehfeder ausgestattete Alternative ist in Fig. 3 dargestellt, in der das Druckwerk 7 und der Rahmen 22 nur schematisch angedeutet sind. Wie der Darstellung zu entnehmen ist, ist um die Achse 8 des Druckwerks 7 eine als Schraubenfeder ausgeführte Drehfeder 33 geschlungen, die mit einem Ende 34 mit der Achse 8 und mit dem anderen Ende 35 mit dem Druckwerk 7 in Eingriff steht. Das Ende 34 stützt sich dabei auf einem an der Achse 8 angebrachten Stift 36 ab, während sich das Ende 35 in einer im Druckwerk 7 angebrachten Ausnehmung 37 an einer Innenfläche dieser Ausnehmung 37 abstützt. Die Drehfeder 33 übt auf das Druckwerk 7 eine Kraft aus, die das Druckwerk 7 in der Darstellung von Fig. 1 im Uhrzeigersinn vorspannt. Dadurch wird erreicht, daß das Druckwerk 7 nach dem Herausschwenken aus dem Gehäuse 1 in eine Grundstellung gedreht wird. Die Grundstellung wird durch einen am Druckwerk 7 angebrachten Anschlag 38 und einen im Rahmen 22 angebrachten Schlitz 39 festgelegt, der längs eines Bogens um die Achse des Druckwerks 7 verläuft. Die Länge des Schlitzes bestimmt dabei den maximalen Drehweg des Druckwerks 7. Der Anschlag 38 und der Schlitz 39 sind in den Fig. 1 und 2 dargestellt, wobei sich das Druckwerk 7 jeweils in der Grundstellung befindet.

Wie aus Fig. 2 hervorgeht, ist der Weg, den das Trägerband 15 mit den Selbstklebeetiketten 14 von der Vorratsrolle 13 zur Spendkante 19 durchläuft, von der Gehäusevorderseite her gut zugänglich, wenn das Druckwerk 7 aus dem Gehäuse 1 herausgeschwenkt ist. Sollte sich das Trägerband 15 im Gehäuseinneren verklemmt haben oder sollte sich ein Selbstklebeetikett 14 vorzeitig im Gerät vom Trägerband 15 abgelöst haben, dann können solche Störfälle aufgrund der freien Zugänglichkeit des Gehäuseinneren sehr schnell behoben werden. Da der Rahmen 22, abgesehen vom leicht entfernbaren Federbügel 25, nur an der Achse 20 der Anpreßwalze 21 mit dem Gehäuse 1 verbunden ist, kann er ohne großen Aufwand vollständig vom Gehäuse 1 getrennt werden. Dies ermöglicht einen einfachen Austausch des Druckwerks, falls beispielsweise mit dem Gerät Selbstklebeetiketten mit einer anderen Schriftart bedruckt werden sollen. Wegen der guten Zugänglichkeit des herausgeschwenkten Druckwerks können die am Druckwerkumfang angebrachten Drucktypen auch sehr einfach gereinigt werden.

## Patentansprüche

1. Handetikettiergerät zum Bedrucken und Ausgeben von auf einem Trägerband (15) haftenden Selbstklebeetiketten (14), mit einem Gehäuse (1), das an seinem Hinterende einen Griff (2) und einen gegen diesen Griff (2) verschwenkbaren Bedienungshebel (3) aufweist, einem im vorderen Bereich des Gehäuses (1) untergebrachten, vom Bedienungshebel (3) antreibbaren Druckwerk (7), das in einem Rahmen (22) angebracht ist, der zum Herausschwenken des Druckwerks (7) aus dem Gehäuse (1) unter Lösung der Antriebsverbindung (5, 6) zwischen dem Druckwerk (7) und dem Bedienungshebel (3) verschwenkbar mit dem Gehäuse (1) verbunden ist, und einer in dem Gehäuse (1) befindlichen, vom Bedienungshebel (3) antreibbaren Transportvorrichtung, die das Trägerband (15) von einer Vorratsrolle (13) zum Druckwerk (7) und zu einer Spendkante (19) transportiert, an der sich die Selbstklebeetiketten (14) vom Trägerband (15) ablösen und in eine Spendstellung unterhalb einer am vorderen Ende der Unterseite des Gehäuses (1) drehbar gelagerten Anpreßwalze (21) gelangen, dadurch gekennzeichnet, daß bei Ausbildung des Druckwerks als Rotationsdruckwerk eine Vorrichtung (28, 29; 33) zum Festhalten des Rotationsdruckwerks (7) in einer Grundstellung bei gelöster Antriebsverbindung mit dem Bedienungshebel (3) vorgesehen ist.

2. Gerät nach Anspruch 1, dadurch gekennzeichnet, daß die Vorrichtung eine Sperrvorrichtung ist, die eine Nase (28) am Umfang des Rotationsdruckwerks (7) und eine Klinke (29) enthält, die beim Herausschwenken des Rotationsdruckwerks (7) aus dem Gehäuse (1) mit der Nase (28) in Eingriff kommt und das Rotationsdruckwerk (7) gegen Verdrehen um seine Achse (8) sichert.

3. Gerät nach Anspruch 1, dadurch gekennzeichnet, daß die Vorrichtung eine Drehfeder (33) enthält, die mit einem Ende mit der Achse (8) des Rotationsdruckwerks (7) und mit dem anderen Ende mit dem Rotationsdruckwerk (7) selbst in Eingriff steht und das Rotationsdruckwerk (7) kraftschlüssig in der vorbestimmten Grundstellung hält.

4. Gerät nach Anspruch 3, dadurch gekennzeichnet, daß die Drehfeder (33) eine im Inneren des Rotationsdruckwerks und dessen Achse (8) herumgeführte Schraubenfeder ist.

## Claims

1. Hand labelling apparatus for imprinting and dispensing pressure-sensitive labels (14) adhering to a carrier tape (15), comprising a housing (1) having at its rear end a grip (2) and an operating lever (3) pivotal against said grip (2), a printing mechanism (7) disposed in the front region of the housing (1) and driveable by the operating lever (3), said printing mechanism (7) being disposed in a frame (22) which is connected to the housing (1) pivotally for pivoting the printing mechanism (7) out of the housing (1) with disengagement of the driving connection (5, 6) between the printing mechanism (7) and the operating lever (3), and a feed means which is disposed in the housing (1), driveable by the operating lever (3) and feeds the carrier tape (15) from a supply roll (13) to the printing mechanism (7) and to a peel edge (19) at which the pressuresensi- tive labels (14) detach from the carrier tape (15) and move into a dispending position beneath an applicator roll (21) rotatably mounted at the front end of the lower side of the housing (1), characterized in that with a rotary printing mechanism as the printing mechanism a device (28, 29; 33) is provided for holding the rotary printing mechanism (7) in a basic position when the driving connection with the operating lever (3) is disengaged.

2. Apparatus according to claim 1, characterized in that said device is a ratchet mechanism which includes a nose (28) disposed on the periphery of the rotary printing mechanism (7) and a pawl (29) which upon pivoting the rotary printing mechanism (7) out of the housing (1) engages the nose (28) and secures the rotary printing mechanism (7) against rotation about its shaft (8).

3. Apparatus according to claim 1, characterized in that said device is a torsion spring (33) which engages with one end the shaft (8) of the rotary printing mechanism (7) and with the other end the rotary printing mechanism (7) and biases the rotary printing mechanism (7) in the predetermined basic position.

4. Apparatus according to claim 3, characterized in said torsion spring (33) is a coil spring which is disposed within the rotary printing mechanism and surrounds the shaft (8) thereof.

## Revendications

1. Appareil à étiqueter portatif pour imprimer et délivrer des étiquettes autocollantes (14) adhérant sur un ruban de support (15), comportant un boîtier (1) muni à son extrémité postérieure d'une poignée (2) et d'un levier de manoeuvre (3) pouvant pivoter vers cette poignée (2), un mécanisme d'impression (7) incorporé dans la région antérieure du boîtier (1), pouvant être entraîné par le levier de manoeuvre (3) et installé dans un cadre (22) qui est relié à pivotement au boîtier (1) pour faire sortir par pivotement le méchanisme d'impression (7) de ce boîtier (1) en rompant la liaison d'entraînement (5, 6) entre le mécanisme d'impression (7) et le levier de manoeuvre (3), ainsi qu'un dispositif d'acheminement situé dans le boîtier (1), pouvant être entraîné par le levier de manoeuvre (3) et acheminant le ruban de support (15) d'une bobine de réserve (13) jusqu'au mécanisme d'impression (7) et jusqu'à un bord distributeur (19) auquel les étiquettes autocollantes (14) se détachent du ruban de support (15) et parviennent à une position de distribution au-dessous d'un rouleau presseur (21) monté à rotation à l'extrémité antérieure de la face inférieure du boîtier (1), caractérisé par le fait que, lorsque le mécanisme d'impression est réalisé en tant que mécanisme d'impression rotatif, il est prévu un dispositif (28, 29; 33) pour maintenir rigidement le mécanisme d'impression rotatif (7) dans une position de départ lorsque la liaison d'entraînement avec le levier de manoeuvre (3) est rompue.

2. Appareil selon la revendication 1, caractérisé par le fait que le dispositif est un dispositif de verrouillage renfermant un ergot (28) sur le pourtour du mécanisme d'impression rotatif (7), ainsi qu'un cliquet (29) qui, lorsque le mécanisme d'impression rotatif (7) sort du boîtier (1) par pivotement, vient en prise avec l'ergot (28) et interdit une rotation du mécanisme d'impression rotatif (7) autour de son axe (8).

3. Appareil selon la revendication 1, caractérisé par le fait que le dispositif renferme un ressort de torsion (33) qui est en prise par une extrémité avec l'axe (8) du mécanisme d'impression rotatif (7) et par son autre extrémité avec ce mécanisme d'impression rotatif (7) proprement dit, et qui maintient ce mécanisme d'impression rotatif (7) par force dans la position initiale prédéterminée.

4. Appareil selon la revendication 3, caractérisé par le fait que le ressort de torsion (33) est un ressort hélicoïdal enroulé à l'intérieur du mécanisme d'impression rotatif et autour de l'axe (8) de ce dernier.
